# EUROPÄISCHE PATENTSCHRIFT

(11) **EP 2 742 305 B1**
(45) Veröffentlichungstag und Bekanntmachung des Hinweises auf die Patenterteilung: **06.09.2017**
(21) Anmeldenummer: 12740964.7
(22) Anmeldetag: 27.07.2012
(51) Int. Cl.: F28D 9/00, F28F 9/02

(54) **PLATTENWÄRMETAUSCHER**
PLATE HEAT EXCHANGER
ÉCHANGEUR DE CHALEUR À PLAQUES

(30) Priorität: 11.08.2011 DE 102011080828
(43) Veröffentlichungstag der Anmeldung: 18.06.2014
(73) Patentinhaber: Mahle International GmbH, 70376 Stuttgart (DE)
(72) Erfinder: GRÜNER, Andreas, 73110 Hattenhofen (DE); SCHUPP, Clemens, 70839 Gerlingen (DE)
(74) Vertreter: BRP Renaud & Partner mbB Rechtsanwälte Patentanwälte Steuerberater
(86) Internationale Anmeldenummer: PCT/EP2012/064759
(87) Internationale Veröffentlichungsnummer: WO 2013/020828

(56) Entgegenhaltungen:
- EP-A1- 1 801 407
- EP-A2- 1 855 074
- EP-A2- 1 925 899
- EP-A2- 2 267 390
- US-A1- 2011 024 095

## Beschreibung

Die Erfindung bezieht sich auf einen Plattenwärmetauscher gemäß dem Oberbegriff des Anspruches 1.

Derartige Plattenwärmetauscher sind aus der US 2011/0024095 A1 bekannt. Au-ßerdem kann auf die DE 10 2009 030 095 A1, EP 0 623 798 A2 und EP 1 562 014 A1 verwiesen werden, die ähnliche Wärmetauscher zeigen. Weitere Plattenwärmetauscher sind beispielsweise aus der DE 10 2004 003 790 A1, der DE 10 2010 001 828 A1, der WO 2007/038871 A1, der WO 2011/006825 A2 und der WO 2011/011861 A1 bekannt.

Derartige Plattenwärmetauscher werden typischerweise in Kraftfahrzeugen als Ölkühler eingesetzt, d.h. die einen Kammern werden vom zu kühlenden Öl und die anderen Kammern von dem als Kühlmedium dienenden Kühlwasser durchströmt. Im Hinblick auf einen guten Wirkungsgrad ist dabei regelmäßig vorgesehen, die beiden im Wärmeaustausch stehenden Fluide in einander entgegengesetzten Strömungsrichtungen fließen zu lassen, um einen Wärmeaustausch nach dem Gegenstromprinzip zu verwirklichen. Alternativ ist auch eine sogenannte Kreuzstrombauweise bekannt, bei der sich die Strömungswege der beiden Fluide diagonal überkreuzen, derart, dass die Strömungswege große einander entgegen gerichtete Richtungskomponenten aufweisen.

Bei Verwendung als Ölkühler eines Verbrennungsmotors ist der Wärmetauscher regelmäßig an stabilen Teilen des Motorgehäuses gehaltert, wobei dann eine Beanspruchung durch die motorseitigen Vibrationen unvermeidlich wird.

Hinzu treten Belastungen durch wechselnde Temperaturen, die zu mehr oder weniger großen Verspannungen zwischen benachbarten Platten führen können. Da die Entwicklung von Verbrennungsmotoren jetzt und in Zukunft eine Tendenz in Richtung von Verbrennungsmotoren mit kleinen Hubräumen und vergleichsweise geringer Zylinderzahl haben wird, nehmen die Beanspruchungen durch Temperaturwechsel und Vibrationen tendenziell zu.

Bei bisherigen Plattenwärmetauschern sind im Verbindungsbereich zwischen Plattenstapel und Grund- bzw. Anschlussplatte nach längerer Einsatzzeit des Wärmetauschers Risse aufgetreten, so dass keine an die Lebensdauer des jeweiligen Verbrennungsmotors angepasste Einsatzzeit erreicht werden konnte.

Hier setzt die Erfindung an, wobei eine einfache und leichtgewichtige Konstruktion angestrebt wird.

Aufgabe der Erfindung ist es, eine gegenüber Vibrationen und Temperaturwechseln dauerhaft sichere Konstruktion zu schaffen.

Diese Aufgabe wird bei einem Plattenwärmetauscher der eingangs angegebenen Art erfindungsgemäß durch die Merkmale des Kennzeichens des Anspruches 1 gelöst.

Die Erfindung beruht auf dem allgemeinen Gedanken, die Befestigungspunkte der Grundplatte optimal zu positionieren und die Grund- bzw. Anschlussplatte vergleichsweise dünnwandig mit einem formschlüssig am Boden- und/oder Wannenrand der stirnseitigen Platte anliegenden Aufnahmerahmen auszubilden. Damit werden eine optimale Anpassung an die Form des Plattenstapels sowie eine großflächige Anlage der Grund- bzw. Anschlussplatte am Plattenstapel gewährleistet.

Insbesondere ist vorteilhaft, dass die Grund- bzw. Anschlussplatte den Wärmetauscher großflächig abstützt und dementsprechend alle Verbindungen, insbesondere Lötverbindungen oder dgl., zwischen Wärmetauscher und Grund- bzw. Anschlussplatte vergleichsweise wenig belastet werden.

All diese Vorteile werden in besonders hohem Maße verwirklicht, wenn die Grund- bzw. Anschlussplatte gemäß einer bevorzugten Ausführungsform der Erfindung mit ihrer Aufnahme für den Plattenstapel ein an den Boden- bzw. Wannenrand der stirnseitigen Platte angeschmiegtes Bett bildet. In herstellungsmäßig besonders einfacher Ausgestaltung kann die Grund- bzw. Anschlussplatte als einstückiges Formteil ausgebildet sein, wobei der Flansch an seinem Innenrand in die Aufnahme beziehungsweise das Bett übergeht und an seinem äußeren Rand gemäß einer weiteren zweckmäßigen Ausgestaltung der Erfindung umgebogen sein kann.

Gemäß einer weiteren vorteilhaften Ausführungsform der Erfindung kann die Grund- bzw. Anschlussplatte auch zweiteilig oder mehrteilig zusammengesetzt sein, d.h. als gebautes Teil ausgebildet sein. Insbesondere kann dabei ein doppellagiger oder mehrlagiger Flansch vorgesehen sein.

Gemäß einer vorteilhaften Ausgestaltung dieser Bauform ist dann ein zur Bildung der Doppellage dienender ringförmiger Flachmaterialzuschnitt an seiner inneren Randzone zu einer am Wannenrand der stirnseitigen Platte des Plattenstapels anliegenden Wandung umgebogen. Darüber hinaus ist auch der äußere Rand des vorgenannten Flachmaterialzuschnitts umgebogen sein, so dass ein besonders steifes Profil gebildet. Im Übrigen wird hinsichtlich bevorzugter Merkmale der Erfindung auf die abhängigen Ansprüche und die nachfolgende Erläuterung der Zeichnung verwiesen, anhand der besonders bevorzugte Ausführungsformen näher beschrieben werden.

In der Zeichnung zeigt:
- Fig. 1: eine perspektivische Draufsicht auf die Grund- bzw. Anschlussplatte,
- Fig. 2: einen Längsschnitt dieser Grund- bzw. Anschlussplatte mit eingesetztem Plattenwärmetauscher,
- Fig. 3: eine der Fig. 1 entsprechende perspektivische Ansicht einer Grundbzw. Anschlussplatte gemäß einer abgewandelten Ausführungsform und
- Fig. 4: einen Längsschnitt dieser Grund- bzw. Anschlussplatte mit eingesetztem Plattenwärmetauscher.

Die in Fig. 1 dargestellte Grund- bzw. Anschlussplatte 10 besteht aus einem Flachmaterial, beispielsweise Blech, vorzugsweise Aluminium oder Edelstahlblech, welches entsprechend der Zeichnung umgeformt ist. Wie dargestellt, besitzt die Grund- bzw. Anschlussplatte 10 ein eingeformtes Bett 11, dessen Form der Form des aufzunehmenden Plattenwärmetauschers angepasst ist, wie weiter unten deutlich wird. Innerhalb des Bodens des Bettes ist eine große rechteckige Aussparung 12 vorgesehen, die zur Gewichtseinsparung beiträgt. Außerdem sind in der Bodenfläche des Bettes 11 Öffnungen 13 für die Fluidanschlüsse des Plattenwärmetauschers angeordnet. Das Bett 11 wird umrahmt von einer Flanschfläche 15, die zur Versteifung mit einem nach abwärts umgebogenen Rand 14 versehen ist. Die Flanschfläche 15 ist sowohl an seinem stapelseitigen inneren Rand als auch an seinem freien äußeren Rand umlaufend umgebogen/abgewinkelt, wobei am Flansch vorgesehene Befestigungslöcher 16 zwischen den beiden umlaufenden Abwinklungen angeordnet sind. Im Übrigen wird die Flanschfläche 15 dadurch erheblich versteift, dass sie mit den Randflächen des Bettes 11 ein das Bett 11 umrahmendes Winkelprofil bildet. In Draufsicht besitzt die Flanschfläche 15 die Form eines langgestreckten Achtecks, so dass an Befestigungslöchern 16 vergleichsweise breite Flanschflächenbereiche vorliegen. Die in Fig. 1 dargestellte Grund- bzw. Anschlussplatte 10 kann in einfacher Weise aus einem Blech oder einem sonstigen Flachmaterial durch Pressung, Prägung oder Tiefziehen geformt werden. Als Flachmaterial ist ggf. auch eine Platte aus einem hinreichend hitzefesten und umformbaren Material, das mit Fasern verstärkt sein kann, geeignet. Die Umformung eines solchen Werkstückes kann in ähnlicher Weise wie die Umformung vom Blech erfolgen.

Fig. 2 zeigt nun die Grund- bzw. Anschlussplatte 10 in Kombination mit einem Plattenwärmetauscher 1. Dieser besteht in grundsätzlich bekannter Weise aus aufeinander gestapelten Platten 2 in Form flacher Wannen mit im Wesentlichen ebenen Böden. Zwischen je zwei Platten verbleibt ein schichtförmiger Durchflussraum für ein Fluid, z.B. Wasser oder Öl. Die Platten 2 sind so geformt und ausgebildet, dass beim Zusammenbau der Platten 2 zu einem Stapel erste und zweite Durchflussräume gebildet werden, die je für sich parallel geschaltet sind, wobei innerhalb des Plattenstapels die ersten und zweiten Durchflussräume alternierend aufeinander folgen. Somit ist im Falle eines Öl-Wasser-Wärmetauschers jeweils ein von Öl durchströmter Durchflussraum unmittelbar benachbart zu einem von Wasser durchströmten Durchflussraum angeordnet. An der obersten bzw. untersten Platte 2 des Wärmetauschers 1 können (nicht dargestellte) Anschlussleitungen für die Zu- und Ableitung der beiden Fluide angebracht sein bzw. werden.

Fig. 2 zeigt, dass das Bett 11 (vergleiche die Fig. 1) an die Konvexseite der in der Darstellung der Fig. 2 untersten Platte 2 des Plattenwärmetauschers 1 angepasst ist und sich dementsprechend an die Randzonen des Bodens und des Wannenrandes dieser Platte anschmiegt.

Diese Fixierung kann in grundsätzlich bekannter Weise dadurch erfolgen, dass der Rand der Aussparung 12 (vergleiche Fig. 1) mit dem Boden der untersten Platte 2 des Plattenwärmetauschers 1 verlötet oder verschweißt wird. Im Übrigen können auch die oben erwähnten (nicht dargestellten) Anschlussleitungen des Plattenwärmetauschers 1 zur Verankerung bzw. Fixierung des Plattenwärmetauschers 1 an den in Fig. 1 dargestellten Öffnungen 13 dienen oder beitragen.

Bei der in den Fig. 3 und 4 dargestellten Ausführungsform ist eine gebaute Grund- bzw. Anschlussplatte 20 vorgesehen. Diese besteht aus einer ebenen Platte 21, die die Form eines langgestreckten Achteckes aufweist. Auf einer Randzone dieser Platte 21 ist aufliegend ein ringförmiger Flansch 22 angeordnet, der mit einem aufwärts gebogenen Außenrand und einem aufwärts gebogenen Innenrand versehen ist. Der Flansch 22 an der Grund- bzw. Anschlussplatte 20 ist somit sowohl an seinem stapelseitigen inneren Rand als auch an seinem freien äußeren Rand umlaufend umgebogen/abgewinkelt, wobei am Flansch 22 vorgesehene Befestigungslöcher 16 zwischen den beiden umlaufenden Abwinklungen angeordnet sind. Der Außenrand ist der Achteck-Form der Platte 21 angepasst, der Innenrand besitzt eine Rechteck-Form entsprechend dem Grundriss des von der Grund- bzw. Anschlussplatte aufzunehmenden Plattenwärmetauschers 1. Im Beispiel der Fig. 3 wird also das für die Aufnahme des Plattenwärmetauschers 1 vorgesehene Bett 11 durch den aufgebogenen inneren Rand der Flanschplatte 22 sowie den innerhalb dieses Randes erstreckten Zentralbereich der Platte 21 gebildet. Dabei sind in der Platte 21 den Öffnungen 13 in Fig. 1 entsprechende Öffnungen 23 für Anschlussleitungen des Plattenwärmetauschers 1 vorgesehen.

Der Flansch 15, 22 kann darüber hinaus ein U-Profil mit einer Befestigungslöcher 16 aufnehmenden U-Basis ausbilden, die an den Befestigungslöchern 16 jeweils eine maximale Breite besitzt.

Fig. 4 zeigt nun die Kombination der Grund- bzw. Anschlussplatte 20 mit dem Plattenwärmetauscher 1. Insbesondere wird erkennbar, dass der aufgebogene Innenrand der Flanschplatte 22 der Neigung des Wannenrandes der untersten Platte des Plattenwärmetauschers angepasst ist und sich dementsprechend an den Wannenrand anschmiegt.

Bei den dargestellten Ausführungsformen der Grund- bzw. Anschlussplatte 10 bzw. 20 wird durch deren Formgebung auch bei Herstellung aus einem dünnwandigen Flachmaterial eine hohe Stabilität gewährleistet. Dies wird insbesondere dadurch erreicht, dass die Flanschfläche 15 in Fig. 1 mit dem nach abwärts umgebogenen Außenrand und dem Übergang zum Bett 11 ein halbrohrähnliches Profil bildet. In entsprechender Weise besitzt die Flanschplatte 22 mit ihren aufwärts gebogenen Innen- und Außenrändern ebenfalls ein halbrohrähnliches Profil.

Abweichend von der Darstellung der Fig. 3 könnte in der Platte 21 in deren Zentralbereich eine der Aussparung 12 in Fig. 1 entsprechende Öffnung vorgesehen sein.

## Patentansprüche

1. Plattenwärmetauscher (1), insbesondere für Wasser und Öl, mit einer Vielzahl gestapelter Platten (2), die jeweils in Form flacher, ineinander eingesetzter Wannen mit im Wesentlichen ebenen Böden ausgebildet sowie an ihren Wannenrändem dicht miteinander verbunden sind, und die innerhalb des von ihnen gebildeten Plattenstapels alternierend aufeinander folgende erste und zweite Kammern voneinander abtrennen, wobei die über zugeordnete erste Öffnungen in den Platten miteinander parallel verbundenen ersten Kammern von einem ersten Fluid, wie z. B. Wasser, und die über zugeordnete zweite Öffnungen in den Platten miteinander parallel verbundenen zweiten Kammern von einem zweiten Fluid, wie z. B. Öl, parallel durchströmbar sind, und mit einer zur Halterung des Wärmetauschers vorgesehenen Grund- bzw. Anschlussplatte auf einer Stirnseite des Plattenstapels, wobei die Grund- bzw. Anschlussplatte (10, 20) auf der von der Konvexseite einer Platte gebildeten Stirnseite des Plattenstapels angeordnet und aus Flachmaterial hergestellt ist, welches unter Bildung einer am Boden- und/oder Wannenrand der stirnseitigen Platte rahmenartig anliegenden Aufnahme (Bett 11) umgeformt ist, wobei ein den Plattenstapel umrahmender Flansch (15, 22) sowohl an seinem stapelseitigen inneren Rand als auch an seinem freien äußeren Rand unter Bilddung eines halbrohrähnlichen U-Profils umlaufend umgebogen/abgewinkelt ist, wobei die innere Abwinklung am Rand des Plattenstapels anliegt, wobei am Flansch Befestigungslöcher (16) vorgesehen sind,
**dadurch gekennzeichnet, dass** die am Flansch vorgesehenen Befestigungslöcher (16) zwischen den beiden umlaufenden Abwinklungen jeweils mittig zwischen den Ecken des Plattenstapels angeordnet sind.

2. Plattenwärmetauscher nach Anspruch 1,
**dadurch gekennzeichnet,**
**dass** der äußere freie Rand des Flansches in Draufsicht auf die Grund- bzw. Anschlussplatte ein langgestrecktes Achteck bildet, bzw. der Flansch an den Befestigungslöchern jeweils eine maximale Breite aufweist.

3. Plattenwärmetauscher nach Anspruch 1 oder 2,
**dadurch gekennzeichnet,**
**dass** die Grund- bzw. Anschlussplatte (10) als einstückiges Formteil ausgebildet ist.

4. Plattenwärmetauscher nach Anspruch 1 oder 2,
**dadurch gekennzeichnet,**
**dass** die Grund- bzw. Anschlussplatte (20) als gebautes Teil mit doppellagigem oder mehrlagigem Flansch (22) ausgebildet ist.

5. Plattenwärmetauscher nach einem der Ansprüche 1 bis 4,
**dadurch gekennzeichnet,**
**dass** die Grund- bzw. Anschlussplatte (10, 20) zumindest einen Randbereich des Wannenbodens der stirnseitigen Platte des Plattenstapels untergreift und in diesem Bereich Öffnungen (13, 23) aufweist, an bzw. in denen Anschlussleitungen des Plattenwärmetauschers (1) angeordnet sind.

## Claims

1. Plate heat exchanger (1), in particular for water and oil, comprising a plurality of stacked plates (2), each formed of flat troughs fitted into each other having substantially flat bottoms and being tightly connected at the trough edges, the plurality of plates separating first and second chambers from one another which are arranged in an alternating consecutive manner within the plate stack formed by the plates, wherein a first fluid, e.g. water, can flow in parallel through the first chambers connected in parallel via associated first openings in the plates, and a second fluid, e.g. oil, can flow in parallel through the second chambers connected in parallel via associated second openings in the plates, and a base plate or connection plate on the end face of the plate stack for holding the heat exchanger, wherein the base plate or connection plate (10, 20) is arranged on the end face of the plate stack, the end face being formed by the convex side of a plate, the base plate or connection plate formed of flat material that is shaped forming a receptacle (bed 11) resting in a frame-like manner against the bottom edge and/or trough edge of the plate on the end face, wherein a flange (15, 22) framing the plate stack is circumferentially bent/angled at its inner edge at the plate stack as well as its free outer edge, forming a half-pipe shaped U-profile, wherein the inner angled portion rests against the edge of the plate stack, wherein fastening holes (16) are provided on the flange, **characterised in that** the fastening holes (16) provided on the flange are arranged centrally between the two circumferential angled portions between the edges of the plate stack.

2. Plate heat exchanger according to claim 1,
**characterised in that**
the outer free edge of the flange, in plan view on the base plate or connection plate, forms an elongated octagon, or the flange has a maximum width at each fastening hole.

3. Plate heat exchanger according to claim 1 or 2,
**characterised in that**
the base plate or connection plate (10) is formed as an integral moulded part.

4. Plate heat exchanger according to claim 1 or 2,
**characterised in that**
the base plate or connection plate (20) is formed as an assembled part having a double-layer or multi-layer flange (22).

5. Plate heat exchanger according to any of claims 1 to 4,
**characterised in that**
the base plate or connection plate (10, 20) engages at least one edge region of the trough bottom of the plate at the end face of the plate stack, the base plate or connection plate having openings (13, 23) in this region on or in which fluid connections of the plate heat exchanger (1) are arranged.

## Revendications

1. Échangeur de chaleur à plaques (1), en particulier pour de l'eau et de l'huile, avec une multiplicité de plaques empilées (2) qui sont conçues sous la forme de cuvettes plates, placées les unes dans les autres, avec des fonds globalement plans, qui sont assemblées de manière étanche les unes aux autres au niveau de leurs bords de cuvette et qui séparent les unes des autres des premières et des deuxièmes chambres se succédant en alternance à l'intérieur de la pile de plaques qu'elles forment, les premières chambres reliées en parallèle les unes aux autres par l'intermédiaire de premières ouvertures associées dans les plaques pouvant être parcourues en parallèle par un premier fluide, par exemple de l'eau, et les deuxièmes chambres reliées en parallèle les unes aux autres par l'intermédiaire de deuxièmes ouvertures associées dans les plaques pouvant être parcourues en parallèle par un deuxième fluide, par exemple de l'huile, et avec une plaque de base ou de raccordement prévue pour la fixation de l'échangeur de chaleur sur un côté frontal de la pile de plaques, la plaque de base ou de raccordement (10, 20) étant agencée sur le côté frontal, formé par le côté convexe d'une plaque, de la pile de plaques et étant fabriquée à partir d'un matériau plat qui est déformé en formant un logement (lit 11) s'appuyant à la manière d'un cadre au niveau du bord de fond et/ou de cuvette de la plaque frontale, un collet (15, 22) qui encadre la pile de plaques étant plié/coudé de manière périphérique aussi bien au niveau de son bord intérieur côté pile qu'au niveau de son bord extérieur libre en formant un profil en U semblable à un demi-tube, le coude intérieur s'appuyant au bord de la pile de plaques et des trous de fixation (16) étant prévus au niveau du collet,
**caractérisé en ce que** les trous de fixation (16) prévus au niveau du collet sont agencés entre les deux coudes périphériques à chaque fois au milieu entre les coins de la pile de plaques.

2. Échangeur de chaleur à plaques selon la revendication 1, **caractérisé en ce que** le bord extérieur libre du collet forme en vue de dessus de la plaque de base ou de raccordement un octogone allongé ou le collet présente au niveau des trous de fixation à chaque fois une largeur maximale.

3. Échangeur de chaleur à plaques selon la revendication 1 ou 2, **caractérisé en ce que** la plaque de base ou de raccordement (10) est conçue comme une pièce façonnée d'un seul tenant.

4. Échangeur de chaleur à plaques selon la revendication 1 ou 2, **caractérisé en ce que** la plaque de base ou de raccordement (20) est conçue comme une pièce construite avec un collet (22) à doubles couches ou à multiples couches.

5. Échangeur de chaleur à plaques selon l'une des revendications 1 à 4, **caractérisé en ce que** la plaque de base ou de raccordement (10, 20) saisit par-dessous au moins une zone de bord du fond de cuvette de la plaque frontale de la pile de plaques et comporte dans cette zone des ouvertures (13, 23) sur ou dans lesquelles sont agencées des conduites de raccordement de l'échangeur de chaleur à plaques (1).
